# EUROPÄISCHE PATENTSCHRIFT

(11) **EP 3 275 562 B1**
(45) Veröffentlichungstag und Bekanntmachung des Hinweises auf die Patenterteilung: **05.12.2018**
(21) Anmeldenummer: 17000705.8
(22) Anmeldetag: 25.04.2017
(51) Int. Cl.: B07B 13/07

(54) **FINGERSIEB**
FINGER SCREEN
ÉPERON

(30) Priorität: 25.07.2016 DE 202016104053 U
(43) Veröffentlichungstag der Anmeldung: 31.01.2018
(73) Patentinhaber: MÜLLER & CO. AUFBEREITUNGSTECHNIK AG, 5608 Stetten (CH)
(72) Erfinder: Müller, Heinrich, CH-5626 Hermetschwil-Staffeln (CH)
(74) Vertreter: Patent- und Rechtsanwälte Ullrich & Naumann

(56) Entgegenhaltungen:
- EP-B1- 0 103 831
- US-A- 1 334 579
- US-A- 3 347 368

## Beschreibung

Die Erfindung betrifft ein Fingersieb mit wenigstens einer Traverse, von der in Transportrichtung des Siebguts sich erstreckende Finger auskragen, die vorn mit ihrer Fingerwurzel an der Traverse ansetzen und hinten ein freies Fingerende haben, wobei benachbarte Finger an der Frontseite der Traverse höhenversetzt sind und sich in Transportrichtung des Siebguts spreizen.

Bei Fingersieben wird bekanntlich wenigstens ein Teil der Siebfläche von Siebfingern gebildet, die von einer Traverse auskragen und sich in Transportrichtung des Siebguts erstrecken. Die Finger setzen in Transportrichtung des Siebguts gesehen vorn mit ihrer Fingerwurzel an der Traverse an. Ihr in Transportrichtung gesehen hinteres Fingerende ist frei.

Dadurch, dass die Finger frei von der Traverse auskragen, sind sie schwingungsfähig. Fingersiebe sind speziell zum Klassieren schwieriger Siebgüter geeignet, die auf Maschinensieben mit herkömmlichen Maschen schnell zu Siebverstopfungen führen. Fingersiebe dienen insbesondere zum Vorklassieren des Siebguts, um daran anhaftende, eventuell gar klebende oder schmierende Feinpartikel abzutrennen.

Ein Fingersieb der eingangs genannten Art ist aus der EP 0 103 831 B1 bekannt. Der Höhenversatz benachbarter Finger an der Frontseite der Traverse und der Spreizwinkel benachbarter Finger sind bei diesem Sieb so gering, dass in Projektion quer zu der Traverse der vermeintliche Schnittpunkt der Achsen benachbarter Finger mittig im Innern der Traverse liegt.

Bei der DE 295 07 686 U1 sind die an der Traverse ansetzenden Siebfinger gemeinhin parallel in einer gemeinsamen Ebene angeordnet. Es kann aber auch jeder zweite Siebfinger mit seinem in Siebguttransportrichtung hinteren Fingerende tiefer liegen als die Fingerenden der beiden benachbarten Finger, so dass sich benachbarte Finger in Siebguttransportrichtung spreizen. In einer weiteren Variante sind die Finger in exakter Parallelausrichtung zueinander abwechselnd in zwei höhenmäßig voneinander beabstandeten Ebenen angeordnet.
Bei den Figersieben nach der EP 0 103 831 B1 und DE 295 07 686 U1 läßt der Verlauf der Spalterweiterung zwischen den sich spreizenden Siebfingern in Siebguttransportrichtung zu wünschen übrig. Aufgabe der Erfindung ist es, ein Fingersieb mit einem verbesserten Spalterweiterungsverlauf zu schaffen.

Diese Aufgabe wird mit einem Fingersieb gemäß Anspruch 1 dadurch gelöst, dass in Projektion quer zu der Traverse der vermeintliche Schnittpunkt der Achsen benachbarter Finger auf der den Fingern abgewandten Seite der Traverse außerhalb derselben liegt.
Diese geometrische Bedingung bestimmt einen Höhenversatz benachbarter Finger an der Frontseite der Traverse und einen Spreizwinkel benachbarter Finger, die markant größer sind als bei dem Fingersieb nach der EP 0 103 831 B1. Zum technischen Hintergrund anzumerken ist, dass die Traverse tote Siebfläche darstellt. Ein Fachmann wird daher bemüht sein, die Traverse möglichst schmal zu gestalten.
Bei einer bevorzugten Ausführungsform setzen die Finger in zwei höhenversetzten Reihen an der Traverse an.
Bei einer bevorzugten Ausführungsform sind die Finger Rundstäbe oder Rundrohre.
Bei einer bevorzugten Ausführungsform sind die Finger alle von gleichem Durchmesser.
Bei einer alternativ bevorzugten Ausführungsform sind die Finger der unteren Reihe und der oberen Reihe von jeweils gleichem Durchmesser. Für die Finger der unteren Reihe empfiehlt sich ein kleinerer Durchmesser, als für die Finger der oberen Reihe. Daraus resultiert eine bessere Schwingungsfähigkeit und höhere Eigenfrequenz der Finger der unteren Reihe.

Bei einer bevorzugten Ausführungsform sind die Fingerreihen an der Frontseite der Traverse um größenordnungsmäßig den Fingerdurchmesser höhenversetzt. Dier Höhenversatz kann aber auch kleiner als der kleinste Fingerdurchmesser oder größer als der größte Fingerdurchmesser sein.

Bei einer bevorzugten Ausführungsform beträgt der Spreizwinkel benachbarter Finger 1° bis 7°.

Das erfindungsgemäße Fingersieb bedarf grundsätzlich keines Vibrationsantriebs. Es kann als passives Sieb betrieben werden, dessen Finger nur durch das Aufgeben von Siebgut ausgelenkt und in Schwingung versetzt werden. Doch kann für einen Betrieb als aktives Sieb auch ein motorischer Vibrationsantrieb vorgesehen sein, der die Traverse in Schwingung versetzt.

Die Erfindung wird im folgenden anhand von zwei in der Zeichnung dargestellten Ausführungsbeispielen näher erläutert. Es zeigen:
- Fig. 1: die perspektivische Ansicht eines ersten Fingersiebs;
- Fig. 2: eine Vorderansicht des ersten Fingersiebs;
- Fig. 3: eine Seitenansicht des ersten Fingersiebs;
- Fig. 4: die perspektivische Ansicht eines zweiten Fingersiebs;
- Fig. 5: eine Vorderansicht des zweiten Fingersiebs; und
- Fig. 6: eine Seitenansicht des zweiten Fingersiebs.

Die Fingersiebe haben eine Traverse 10, von der eine obere Reihe Siebfinger 12, 14 und eine untere Reihe Siebfinger 16, 18, 20 auskragen. Die Finger 12, 14; 16, 18, 20 in den Reihen sind äquidistant, parallel und in Transportrichtung des Siebguts orientiert.

Die Finger 12, 14; 16, 18, 20 sind reihenweise gestaffelt. An der Traverse 10 folgen jeweils ein Finger 16 in der unteren Reihe, ein Finger 12 in der oberen Reihe, ein Finger 18 in der unteren Reihe, ein Finger 14 in der oberen Reihe, ein Finger 20 in der unteren Reihe, u.s.w., aufeinander. Die Finger 12, 14 in der einen Reihe sitzen jeweils mittig zwischen den Fingern 16, 18, 20 in der anderen Reihe.

Die Finger 12, 14, 16; 18, 20 sind Rundstäbe gleichen Durchmessers. Der Höhenversatz D der Fingerreihen an der Frontseite 22 der Traverse 10 entspricht in der Variante gemäß Fig. 1 bis Fig. 3 etwa diesem Durchmesser. In der Variante gemäß Fig. 4 bis Fig. 6 ist der Höhenversatz D größer.

Benachbarte, zu der einen bzw. anderen Reihe gehörige Finger 12, 14; 16, 18, 20 spreizen sich in Transportrichtung des Siebguts auf. In der Variante gemäß Fig. 1 bis Fig. 3 beträgt der Spreizwinkel 3°. In der Variante gemäß Fig. 4 bis Fig. 6 beträgt der Spreizwinkel 5°.

### Liste der Bezugszeichen

- 10: Traverse
- 12: Siebfinger
- 14: Siebfinger
- 16: Siebfinger
- 18: Siebfinger
- 20: Siebfinger
- 22: Frontseite

## Patentansprüche

1. Fingersieb mit wenigstens einer Traverse (10), von der in Transportrichtung des Siebguts sich erstreckende Finger (12, 14; 16, 18, 20) auskragen, die vorn mit ihrer Fingerwurzel an der Traverse (10) ansetzen und hinten ein freies Fingerende haben, wobei benachbarte Finger (12, 14; 16, 18, 20) an der Frontseite (22) der Traverse (10) höhenversetzt sind und sich in Transportrichtung des Siebguts spreizen, derart, dass in Projektion quer zu der Traverse (10) der vermeintliche Schnittpunkt der Achsen benachbarter Finger (12, 14; 16, 18, 20) auf der den Fingern (12, 14; 16, 18, 20) abgewandten Seite der Traverse (10) außerhalb derselben liegt.

2. Fingersieb nach Anspruch 1, **dadurch gekennzeichnet, dass** die Finger (12, 14; 16, 18, 20) in zwei höhenversetzten Reihen gestaffelt an der Traverse (10) ansetzen.

3. Fingersieb nach Anspruch 1 oder 2, **dadurch gekennzeichnet, dass** die Finger (12, 14; 16, 18, 20) Rundstäbe oder Rundrohre sind.

4. Fingersieb nach Anspruch 3, **dadurch gekennzeichnet, dass** die Finger (12, 14; 16, 18, 20) alle von gleichem Durchmesser sind.

5. Fingersieb nach Anspruch 2 und 3, **dadurch gekennzeichnet, dass** die Finger (12, 14; 16, 18, 20) der unteren Reihe und der oberen Reihe von jeweils gleichem Durchmesser sind.

6. Fingersieb nach Anspruch 5, **dadurch gekennzeichnet, dass** der Durchmesser der Finger (16, 18, 20) in der unteren Reihe kleiner als der Durchmesser der Finger (12, 14) in der oberen Reihe ist.

7. Fingersieb nach einem der Ansprüche 3 bis 6, **dadurch gekennzeichnet, dass** die Fingerreihen an der Frontseite (22) der Traverse (10) um größenordnungsmäßig den Fingerdurchmesser höhenversetzt sind.

8. Fingersieb nach einem der Ansprüche 1 bis 7, **dadurch gekennzeichnet, dass** der Spreizwinkel benachbarter Finger (12, 14; 16, 18, 20) 1° bis 7° beträgt.

9. Fingersieb nach einem der Ansprüche 1 bis 8, **dadurch gekennzeichnet, dass** die Traverse (10) motorisch in Schwingung versetzbar ist.

## Claims

1. Finger screen having at least one cross-member (10), from which there protrude fingers (12, 14; 16, 18, 20) which extend in the transport direction of the screened material and which are attached at the front with their finger roots to the cross-member (10) and which at the rear have a free finger end, wherein adjacent fingers (12, 14; 16, 18, 20) are vertically offset at the front side (22) of the cross-member (10) and are splayed in the transport direction of the screened material in such a manner that as a projection transversely relative to the cross-member (10) the notional intersection of the axes of adjacent fingers (12, 14; 16, 18, 20) is located at the side of the cross-member (10) facing away from the fingers (12, 14; 16, 18, 20) at the outer side thereof.

2. Finger screen according to claim 1, **characterised in that** the fingers (12, 14; 16, 18, 20) are attached in two rows which are vertically offset in a staggered manner to the cross-member (10).

3. Finger screen according to claim 1 or 2, **characterised in that** the fingers (12, 14; 16, 18, 20) are round rods or round pipes.

4. Finger screen according to claim 3, **characterised in that** the fingers (12, 14; 16, 18, 20) all have the same diameter.

5. Finger screen according to claim 2 and 3, **characterised in that** the fingers (12, 14; 16, 18, 20) of the lower row and the upper row are each of the same diameter.

6. Finger screen according to claim 5, **characterised in that** the diameter of the fingers (16, 18, 20) in the lower row is smaller than the diameter of the fingers (12, 14) in the upper row.

7. Finger screen according to any one of claims 3 to 6, **characterised in that** the finger rows at the front side (22) of the cross-member (10) are vertically offset by an order of magnitude of the finger diameter.

8. Finger screen according to any one of claims 1 to 7, **characterised in that** the splaying angle of adjacent fingers (12, 14; 16, 18, 20) is from 1° to 7°.

9. Finger screen according to any one of claims 1 to 8, **characterised in that** the cross-member (10) can be caused to vibrate in a motorised manner.

## Revendications

1. Tamis à doigts avec au moins une traverse (10), de laquelle font saillie des doigts (12, 14 ; 16, 18, 20) s'étendant dans le sens de transport du produit à tamiser qui se mettent en place à l'avant sur la traverse (10) avec leurs bases de doigt et ont à l'arrière une extrémité de doigt libre, dans lequel des doigts contigus (12, 14 ; 16, 18, 20) sont décalés en hauteur sur le côté avant (22) de la traverse (10) et s'écartent dans le sens de transport du produit à tamiser de manière telle qu'en projection transversalement à la traverse (10), le point d'intersection présumé des axes de doigts contigus (12, 14 ; 16, 18, 20) se situe sur le côté de la traverse (10) opposé aux doigts (12, 14 ; 16, 18, 20), à l'extérieur de celle-ci.

2. Tamis à doigts selon la revendication 1, **caractérisé en ce que** les doigts (12, 14 ; 16, 18, 20) s'ajustent en quinconce sur la traverse (10) en deux rangs décalés en hauteur.

3. Tamis à doigts selon la revendication 1 ou 2, **caractérisé en ce que** les doigts (12, 14 ; 16, 18, 20) sont des barres rondes ou des tubes ronds.

4. Tamis à doigts selon la revendication 3, **caractérisé en ce que** les doigts (12, 14 ; 16, 18, 20) sont tous de même diamètre.

5. Tamis à doigts selon la revendication 2 ou 3, **caractérisé en ce que** les doigts (12, 14 ; 16, 18, 20) de la rangée inférieure et de la rangée supérieure sont de même diamètre à chaque fois.

6. Tamis à doigts selon la revendication 5, **caractérisé en ce que** le diamètre des doigts (16, 18, 20) dans la rangée inférieure est plus petit que le diamètre des doigts (12, 14) dans la rangée supérieure.

7. Tamis à doigts selon l'une des revendications 3 à 6, **caractérisé en ce que** les rangées de doigts sur le côté avant (22) de la traverse (10) sont décalés en hauteur selon l'ordre de grandeur du diamètre de doigt.

8. Tamis à doigts selon l'une des revendications 1 à 7, **caractérisé en ce que** l'angle d'écartement de doigts contigus (12, 14 ; 16, 18, 20) est de 1° à 7°.

9. Tamis à doigts selon l'une des revendications 1 à 8, **caractérisé en ce que** la traverse (10) peut être mise en vibration par moteur.
